# FASCICULE DE BREVET EUROPEEN

(11) **EP 0 068 957 B1**
(45) Date de publication et mention de la délivrance du brevet: **10.10.1984**
(21) Numéro de dépôt: 82401059.9
(22) Date de dépôt: 11.06.1982
(51) Int. Cl.: F28F 27/02, F28F 9/02, F28D 3/04

(54) **Dispositif distributeur pour échangeurs multitubulaires**
Verteilervorrichtung für Röhrenwärmetauscher
Distributing device for multitubular heat exchangers

(30) Priorité: 15.06.1981 FR 8111696
(43) Date de publication de la demande: 05.01.1983
(73) Titulaire: Société Chimique des Charbonnages S.A., 92080 Paris La Défense 2 Cédex 5 (FR)
(72) Inventeur: Kotwica, Roland, F-60700 Pont Sainte Maxence (FR)

## Description

La présente invention concerne un dispositif distributeur de liquide pour échangeurs de chaleur multitubulaires à film tombant et un échangeur muni dudit dispositif.

Un échangeur de chaleur multitubulaire est constitué, par définition, d'un faisceau de tubes parallèles et d'une enveloppe. Deux circuits de fluides sont à considérer: le premier est extérieur aux tubes, le second intérieur aux tubes. Une chambre d'entrée reçoit le fluide qui sera distribué à l'intérieur des tubes et une chambre de sortie reçoit le fluide ayant circulé dans lesdits tubes. L'isolement entre les deux circuits de fluide est assuré par deux plaques tubulaires sur lesquelles sont soudées les extrémités des tubes du faisceau.

Si le fluide circulant à l'intérieur des tubes est un mélange d'une phase liquide non dispersée et d'une phase gazeuse, par exemple d'une phase liquide en présence de sa vapeur saturante, on observe fréquemment une inégalité de la répartition de la phase liquide entre les tubes constituant le faisceau.

Des dispositifs tendant à améliorer la répartition d'une phase liquide homogène entre les tubes d'un échangeur multitubulaire ont été décrits. Ainsi le brevet français n° 2 268 178 décrit la mise en place, dans la chambre d'entrée d'un capot rapporté ajouré. Ce capot rapporté est ouvert à son sommet (situé à l'entrée de la chambre d'entrée de l'échangeur). Le brevet français no. 2 280 436 décrit un dispositif distributeur formé d'un capot conique ou tronconique percé d'orifices sur toute sa surface; le sommet du capot peut être aplati et peut comprendre un orifice central; le dispositif se rattache de façon étanche au bord le plus large du tube d'enveloppe. Le brevet allemand n° 2 232 074 décrit un dispositif constitué d'une plaque massive et compacte disposée dans la chambre d'entrée d'un échangeur recevant un mélange de gaz et liquide à grande vitesse.

Les dispositifs selon les deux premiers brevets ci-dessus ne sont pas satisfaisants si la phase liquide (en particulier une solution) est en présence d'une phase gazeuse. Dans ce cas le liquide entrant par la partie supérieure dans la chambre d'entrée de l'échangeur se dirige toujours préférentiellement, bien que dans une moindre mesure par rapport aux échangeurs non munis de ces dispositifs, vers les tubes centraux de faisceau. Le dispositif selon le troisième brevet ci-dessus ne permet pas d'atteindre le but de l'invention.

Le but de la présente invention est d'assurer une distribution uniforme d'un liquide coulant par gravité dans chaque tube d'un échangeur de chaleur multitubulaire vertical.

Un objet de la présente invention concerne un dispositif distributeur de liquide pour échangeurs de chaleur multitubulaires à film tombant constitué d'un capot cylindro-conique ou cylindro-tronconique, la partie conique ou tronconique dudit capot étant fermée, et ni la partie cylindrique ni la partie conique ou tronconique ne comportant d'orifices. Ce dispositif est destiné à être fixé dans la chambre d'entrée d'un échangeur multitubulaire de telle façon que le liquide entrant dans la chambre d'entrée ruisselle sur l'extérieur de la partie conique ou tronconique du dispositif puis sur l'extérieur de la partie cylindrique, puis se répartisse à travers le ou les orifices ménagés entre le bas de la partie cylindrique et la plaque tubulaire de l'échangeur avant de se répartir dans le faisceau de tubes.

L'angle au sommet ce de la partie conique ou tronconique est avantageusement compris entre 140 et 160°. Le diamètre extérieur D de la partie cylindrique est avantageusement compris entre 0,8 et 1,2 fois la hauteur H de ladite partie cylindrique.

Un mode particulier de réalisation de l'invention sera maintenant décrit en se référant aux dessins annexés.

Les figures 1 et 2 représentent un dispositif distributeur. Sur la figure 1 le capot est cylindro-conique, sur la figure 2 il est cylindro-tronconique. Sur ces deux figures les repères ont les significations suivantes: (1) est la partie cylindrique du capot, (2A) la partie conique ou (2B) tronconique, H et D respectivement, la hauteur et le diamètre extérieur de la partie cylindrique (1), α l'angle au sommet de la partie conique ou tronconique.

Un autre objet de la présente invention concerne un échangeur de chaleur multitubulaire muni du dispositif décrit ci-dessus. Un exemple d'un tel échangeur est représenté à la figure 3 en annexe, sur laquelle (3) représente l'enveloppe de l'échangeur, (4) la chambre d'entrée, (5) le collecteur d'entrée, (8) la plaque tubulaire où sont soudées les extrémités supérieures (7) des tubes (6) constituant le faisceau. Le dispositif distributeur (A) est fixé par l'intermédiaire de pattes de fixation (13), de façon telle que toutes les ouvertures des tubes soient situées à l'intérieur du dispositif distributeur et qu'un ou plusieurs orifices soient ménagés entre le bas de la partie cylindrique (1) et la plaque tubulaire (8). Avantageusement la hauteur h du ou des orifices ainsi ménagés est comprise entre 5 et 15 mm. Le diamètre extérieur D de la partie cylindrique (1) est choisi de façon à ménager entre la paroi interne de la chambre d'entrée (4) et la paroi externe de la partie cylindrique (1) un espace d compris entre 1 et 5 mm.

La hauteur totale du dispositif distributeur est au plus égale à la hauteur de la chambre d'entrée de l'échangeur. Avantageusement, et de façon à obtenir une plus grande efficacité, cette hauteur est comprise entre 0,80 et 0,95 fois la hauteur de la chambre.

Selon un mode particulier de réalisation de l'invention, on associe au dispositif distributeur, en vue d'améliorer la répartition du liquide sur la paroi interne de chaque tube de l'échangeur, un dispositif répartiteur propre à chaque tube de l'échangeur. Ce dispositif répartiteur est de préférence constitué par une pièce cylindrique, mu nie de spires hélicoîdales, engagée partiellement dans chaque tube (6) de l'échangeur et fixée à l'extrémité (7) de chaque tube de façon à ménager un espace pour le passage latéral du liquide. Le diamètre hors tout du dispositif répartiteur est légèrement inférieur au diamètre intérieur du tube qui recevra ledit dispositif répartiteur. Un exemple d'un échangeur dont chaque tube est muni d'un tel dispositif répartiteur est représenté en coupe partielle à la figure 4 où (6) est un tube du faisceau dont l'extrémité (7) est soudée à la plaque (8), et (11) le dispositif répartiteur comprenant des spires hélicoidales (12) fixé à l'extrémité du tube (6) de telle façon qu'un espace soit ménagé pour le passage latéral du liquide.

La présence d'un tel dispositif répartiteur à l'entrée de chaque tube ne perturbe pas la distribution uniforme du liquide entre les différents tubes, assurée par le dispositif distributeur.

Le dispositif distributeur selon l'invention permet d'obtenir une répartition uniforme du liquide entre les tubes du faisceau multitubulaire d'un échangeur.

Le dispositif distributeur selon l'invention, auquel on associe ou non un dispositif répartiteur, trouve une application particulièrement intéressante dans les installations de concentration et déshydratation de l'acide maléique mettant en oeuvre le procédé d'évaporation statique à co-courants.

## Revendications

1. Dispositif distributeur de liquide destiné à être fixé dans la chambre d'entrée d'échangeurs de chaleur multitubulaires à film tombant, comprenant un capot cylindro-conique ou cylindro-tronconique, caractérisé en ce que la partie conique (2A) ou tronconique (2B) dudit capot est fermée à son sommet, et en ce que ni la partie cylindrique (1) ni la partie conique ou tronconique ne comporte d'orifices, de manière telle que, lorque l'échangeur de chaleur est en fonctionnement, le liquide ruisselle sur l'extérieur de la partie cylindro-conique ou cylindro-tronconique puis sur l'extérieur de la partie cylindrique.

2. Dispositif selon la revendication 1, caractérisé en ce que le diamètre extérieur D de la partie cylindrique (1) est compris entre 0,8 et 1,2 fois la hauteur H de ladite partie cylindrique.

3. Echangeur de chaleur multitubulaire comprenant une enveloppe (3) une chambre d'entrée (4), un collecteur d'entrée (5), au moins deux tubes (6) comportant chacun deux extrémités et dont une extrémité (7) de chaque tube est soudée à la plaque tubulaire (8) isolant la chambre d'entrée (4) de la paroi externe des tubes (6), équipé d'un dispositif distributeur de liquide constitué d'un capot cylindro-conique (2A) ou cylindro-tronconique (2B) placé à l'intérieur de ladite chambre d'entrée (4), caractérisé en ce que la partie conique ou tronconique dudit capot est fermée à son sommet, en ce que ni la partie cylindrique (1) ni la partie conique ou tronconique dudit capot ne comporte d'orifices et en ce que ledit dispositif distributeur est fixé par sa partie cylindrique (1) sur la plaque tubulaire (8) de façon telle que toutes les extrémités (7) des tubes (6) soudées à la plaque tubulaire (8) soient situées à l'intérieur dudit dispositif distributeur, et qu'un ou plusieurs orifices soient ménagés entre le bas de la partie cylindrique (1) et la plaque tubulaire (8).

4. Echangeur selon la revendication 3, caractérisé en ce que la hauteur h du ou des orifices ménagés entre le bas de la partie cylindrique (1) et la plaque tubulaire (8) est comprise entre 5 et 15 mm.

5. Echangeur selon l'une de revendications 3 et 4, caractérisé en ce que le diamètre extérieur D de la partie cylindrique (1) est choisi de façon à ménager entre la paroi interne de la chambre d'entrée (4) et la paroi externe de la partie cylindrique (1) du dispositif distributeur un espace d compris entre 1 et 5 mm.

6. Echangeur selon l'une des revendications 3 à 5, caractérisé en ce que la hauteur totale du dispositif est comprise entre 0,80 et 0,95 fois la hauteur de la chambre d'entrée (4).

7. Echangeur selon l'une des revendications 3 à 6, caractérisé en ce que l'extrémité (7) de chaque tube (6) est munie d'un dispositif répartiteur de liquide constitué par une pièce cylindrique munie de spires hélicoidales, engagée partiellement dans chaque tube (6) et fixée à l'extrémité (7) dudit tube de façon à ménager un espace pour le passage latéral du liquide.

## Patentansprüche

1. Flüssigkeits-Verteilervorrichtung zur Anbringung in der Eintrittskammer von Fallfilm-Röhrenwärmetauschern, mit einer kegelzylindrischen oder kegelstumpfzylindrischen Haube, dadurch gekennzeichnet, daß der kegelförmige (2A) oder kegelstumpfförmige (2B) Abschnitt der Haube an seinem Scheitel geschlossen ist und daß weder der zylindrische Abschnitt (1) noch der kegelförmige (2A) bzw. kegelstumpfförmige (2B) Abschnitt Öffnungen enthält, so daß im Betrieb des Wärmetauschers die Flüssigkeit die Außenseite des kegelzylindrischen oder kegelstumpfzylindrischen Abschnittes berieselt und dann die Außenseite des zylindrischen Abschnittes.

2. Vorrichtung nach Anspruch 1, dadurch gekennzeichnet, daß der Außendurchmesser D des zylindrischen Abschnittes (1) zwischen dem 0,8- bis 1,2fachen der Höhe H des zylindrischen Abschnittes beträgt.

3. Röhrenwärmetauscher mit einem Mantel (3), einer Eintrittskammer (4), einem Eintrittssammler (5) und mindestens zwei Rohren (6), deren jedes zwei Enden besitzt, von denen das eine Ende (7) an dem die Eintrittskammer (4) von der Außenwand der Rohre (6) trennenden Rohrboden (8) angeschweißt ist, wobei der Röhrenwärmetauscher mit einer Flüssigkeitsverteilervorrichtung ausgestattet ist, die von einer im Inneren der Eintrittskammer (4) angeordneten kegelzylindrischen (2A) oder kegelstumpfzylindrischen (2B) Haube gebildet ist, dadurch gekennzeichnet, daß der kegelförmige oder kegelstumpfförmige Abschnitt der Haube an seinem Scheitel geschlossen ist, daß weder der zylindrische Abschnitt (1) noch der kegelförmige bzw. kegelstumpfförmige Abschnitt der Haube Öffnungen besitzt, und daß die Verteilervorrichtung mit ihrem zylindrischen Abschnitt (1) an dem Rohrboden (8) derart befestigt ist, daß alle an dem Rohrboden (8) angeschweißten Enden (7) der Rohre (6) im Inneren der Verteilervorrichtung liegen und eine oder mehrere Öffnungen zwischen dem unteren Teil des zylindrischen Abschnittes (1) und dem Rohrboden (8) ausgespart ist bzw. sind.

4. Wärmetauscher nach Anspruch 3, dadurch gekennzeichnet, daß die Höhe h der zwischen dem unteren Teil des zylindrischen Abschnittes (1) und dem Rohrboden (8) ausgesparten Öffnung(en) zwischen 5 und 15 mm beträgt.

5. Wärmetauscher nach Anspruch 3 oder 4, dadurch gekennzeichnet, daß der Außendurchmesser D des zylindrischen Abschnittes (1) derart gewählt ist, daß zwischen der Innenwand der Eintrittskammer (4) und der Außenwand des zylindrischen Abschnittes (1) der Verteilervorrichtung ein zwischen 1 und 5 mm messender Abstand d freigelassen ist.

6. Wärmetauscher nach einem der Ansprüche 3 bis 5, dadurch gekennzeichnet, daß die Gesamthöhe der Vorrichtung zwischen dem 0,80 und 0,95fachen der Höhe der Eintrittskammer (4) beträgt.

7. Wärmetauscher nach einem der Ansprüche 3 bis 6, dadurch gekennzeichnet, daß das Ende (7) jedes Rohres (6) mit einem Flüssigkeitsverteiler ausgestattet ist, der von einem mit Schraubengängen versehenen zylindrischen Stück gebildet ist, das teilweise in jedes Rohr (6) eingesetzt und an dem Ende (7) des Rohres so befestigt ist, daß ein Spalt für den seitlichen Durchtritt der Flüssigkeit freigelassen ist.

## Claims

1. Distribution device of liquid intended for being fixed in the entry chamber of multitubular falling film heat exchangers, comprising a cylindro-conical or cylindro-truncated conical cap, characterised in that the conical (2A) or truncated conical (2B) part of said cap is closed at its top and in that neither the cylindrical part (1) nor the conical or truncated conical part comprise orifices, so that, when the heat exchanger is in operation, the liquid run down on the external surface of the cylindro-conical or cylindro truncated conical part and then on the external surface of the cylindrical part.

2. Device according to claim 1, characterised in that the external diameter D of the cylindrical part (1) is between 0.8 and 1.2 times the height H of said cylindrical part.

3. Multitubular heat exchanger comprising a shell (3), an entry chamber (4), an entry header (5), at least two tubes (6) each having two ends and where one end (7) of each tube is welded to the tube plate (8) isolating the entry chamber (4) from the external surface of the tubes (6), equiped with a distribution device of liquid consisting of a cylindro-conical (2A) or cylindro-truncated conical (2B) cap placed on the inside of the said entry chamber (4), characterised in that the conical or truncated conical part of the said cap is closed at its top, in that neither the cylindrical part (1) nor the conical or truncated conical part comprise orifices and in that the said distribution device is fixed with its cylindrical part (1) on the tube plate (8) in such a way that all the ends (7) of the tubes (6) welded to the tube plate (8) are situated on the inside of said distribution device and that one or several orifices are formed between the bottom of the cylindrical part (1) and the tube plate (8).

4. Exchanger according to claim 3, characterised in that the height h of the orifice or orifices formed between the bottom of the cylindrical part (1) and the tube plate (8) is between 5 and 15 mm.

5. Exchanger according to one of the claims 3 or 4, characterised in that the external diameter D of the cylindrical part (1) is chosen in such a way as to leave, between the internal surface of the entry chamber (4) and the external surface of the cylindrical part (1) of the distribution device, a space d between 1 and 5 mm.

6. Exchanger according to one of the claims 3 to 5, characterised in that the total height of the device is between 0.80 and 0.95 times the height of the entry chamber (4).

7. Exchanger according to one of the claims 3 to 6, characterised in that the end (7) of each tube (6) is fitted with a spreading device for the liquid, composed of a cylindrical piece provided with helical fins, fitted partially in each tube (6) and fixed at the end (7) of said tube so as to form the space for the lateral passage of the liquid.
